# EUROPÄISCHE PATENTANMELDUNG

(11) **EP 4 764 077 A1**
(43) Veröffentlichungstag der Anmeldung: **24.06.2026**
(21) Anmeldenummer: 25226046.8
(22) Anmeldetag: 19.12.2025
(51) Int. Cl.: E01D 19/10, E04G 3/28, E04G 19/00, E01D 21/10

(54) **SCHIEBESYSTEM UND VERFAHREN ZUM SCHIEBEN EINES ELEMENTS AUF EINEM TRÄGER**

(30) Priorität: 20.12.2024 DE 102024139528
(71) Anmelder: Max Wild GmbH, 88450 Berkheim (DE)
(72) Erfinder: Chmeliczek, Gerd, 69118 Heidelberg (DE)
(74) Vertreter: Patentanwälte Olbricht, Buchhold, Keulertz Partnerschaft mbB

(57) **Zusammenfassung**

Die vorgestellte Erfindung betrifft ein Schiebesystem (100) zum Schieben eines Elements (143) auf einem Träger (139), wobei das Schiebesystem (100) umfasst:
- ein Aktuatorsystem (101),
- eine Schnittstelle (141),
- ein Klemmsystem (103),

wobei die Schnittstelle (141) mit dem Element (143) mechanisch koppelbar ist,
wobei das Aktuatorsystem (103) dazu konfiguriert ist, die Schnittstelle (141) von dem Klemmsystem (103) weg zu drücken,
wobei das Klemmsystem (103) einen Grundkörper (105) umfasst, in dem eine Vielzahl Aufnahmen (107) ausgebildet sind,
wobei in jeder Aufnahme (107) ein Klemmelement (109) zwischen einer ersten Stellung (A) und einer zweiten Stellung (B) beweglich angeordnet ist,
wobei in jeder Aufnahme (107) ein Hydraulikzylinder (111) angeordnet ist, der an dem Grundkörper (105) abgestützt und dazu konfiguriert ist, ein jeweiliges in der Aufnahme (107) angeordnetes Klemmelement (109) von der ersten Stellung in die zweite Stellung zu drücken.

## Beschreibung

Die Erfindung betrifft ein Schiebesystem zum Schieben eines Elements auf einem Träger gemäß Anspruch 1, ein Verfahren zum Schieben eines Elements auf einem Träger gemäß Anspruch 13 und die Verwendung des Schiebesystems zum Bewegen eines Brückenbauteils gemäß Anspruch 15.

Zum Bewegen von schweren Lasten sind Hydrauliksysteme bekannt, bei denen ein Zylinder mittels durch eine Hydraulikpumpe bereitgestellter Hydraulikflüssigkeit bewegt wird, um eine besonders große Kraft bzw. hohen Druck bereitzustellen.

Je größer eine zu bewegende Last ist, desto größer muss eine Kraft sein, gegen die ein Hydrauliksystem abgestützt wird, um ein Verschieben des Hydrauliksystems von der Last weg zu verhindern.

Vor diesem Hintergrund ist es eine Aufgabe der vorgestellten Erfindung, ein kompaktes Hydrauliksystem bereitzustellen, dass ein Schieben von Brückenbauelementen ermöglicht.

Hauptmerkmale der Erfindung sind den Ansprüchen 1, 13 und 15 angegeben. Ausgestaltungen der Erfindung sind Gegenstand der Ansprüche 2 bis 12 und 14.

Nach einem ersten Aspekt der vorgestellten Erfindung wird ein Schiebesystem zum Schieben eines Elements auf einem Träger vorgestellt.

Das vorgestellte Schiebesystem umfasst ein Aktuatorsystem, eine Schnittstelle und ein Klemmsystem, wobei die Schnittstelle mit dem Element mechanisch koppelbar ist, wobei das Aktuatorsystem dazu konfiguriert ist, die Schnittstelle von dem Klemmsystem weg zu drücken, wobei das Klemmsystem einen Grundkörper umfasst, in dem eine Vielzahl Aufnahmen ausgebildet sind, wobei in jeder Aufnahme ein Klemmelement zwischen einer ersten Stellung und einer zweiten Stellung beweglich angeordnet ist, und wobei in jeder Aufnahme ein Hydraulikzylinder angeordnet ist, der an dem Grundkörper abgestützt und dazu konfiguriert ist, ein jeweiliges in der Aufnahme angeordnetes Klemmelement von der ersten Stellung in die zweite Stellung zu drücken.

Die vorgestellte Erfindung basiert auf dem Prinzip, dass mehrere Klemmelemente verwendet werden, um das Klemmsystem des Schiebesystems an einem Träger, wie bspw. einem H-Stahlträger oder einer Schiene zu verklemmen. Dadurch werden voneinander unabhängig mehrere Klemmstellen bereitgestellt, an denen das Klemmsystem mit dem Träger verklemmt wird. Insbesondere können die Klemmstellen redundant bzw. selektiv wirken.

Durch Verwendung einer Vielzahl Klemmelemente ist es möglich, die verschiedenen Klemmelemente nachzuspannen, indem zunächst ein erstes Klemmelement mittels einer ersten Klemmkraft verklemmt wird, nachfolgend ein weiteres, insbesondere ein benachbartes Klemmelement mittels einer zweiten Klemmkraft verklemmt wird und wiederum das erste Klemmelement mit einer dritten Klemmkraft verklemmt wird, die größer ist als die erste Klemmkraft oder ggf. als die zweite Klemmkraft. Entsprechend kann das gesamte Klemmsystem mit einer besonders großen Klemmkraft an dem Träger verklemmt werden, sodass das vorgestellte Schiebesystem in der Lage ist besonders schwere Elemente zu schieben.

Weiterhin ermöglicht die Vielzahl Klemmelemente ein bereichsweises Verklemmen des Klemmsystems an einem Träger, sodass das Klemmsystem bspw. um einen Bolzen herum verklemmt werden kann und an der Position des Bolzens keine Verklemmung erfolgt. Entsprechend kann das Klemmsystem frei auf dem Träger positioniert und ein zu schiebendes Element stets mit einer maximalen Kraft beaufschlagt werden.

In einer beispielhaften Ausführungsform umfasst das Klemmsystem fünf Klemmelemente und entsprechend fünf Aufnahmen sowie fünf Hydraulikzylinder, wobei die Anzahl der Klemmelemente, Aufnahmen und Hydraulikzylinder selbstverständlich bedarfsabhängig variiert werden kann.

Die erfindungsgemäß vorgesehene Schnittstelle kann bspw. eine Metallplatte sein, die Aufnahmen für Schrauben zum Verschrauben der Schnittstelle mit einem zu schiebenden Element aufweist.

Der erfindungsgemäß vorgesehene Grundkörper besteht bspw. aus Stahl und bildet eine Vielzahl Aufnahmen aus, in denen die Klemmelemente beweglich angeordnet sind. Insbesondere wird der Grundkörper auf einem jeweiligen Träger aufgelegt, sodass die Klemmelemente über dem Träger beweglich gelagert sind und lediglich mit ihren Klemmbereichen den Träger kontaktieren.

Der Grundkörper kann einen Gegenklemmbereich ausbilden, mit dem der Grundkörper einen jeweiligen Träger überlagert bzw. in den Träger eingreift, sodass die Klemmelemente den Träger auf einer ersten Seite berühren und der Grundkörper den Träger auf einer der ersten Seite gegenüberliegenden Seite berührt. Entsprechend ziehen die Klemmelemente den Grundkörper gegen die zweite Seite und verklemmen diesen an dem Träger.

Insbesondere bildet der Grundkörper Anlegeplatten aus, an denen die Hydraulikzylinder angeordnet sind. Diese sind zum einen besonders stabil und zum anderen beabstandet von jeweiligen Wänden der Aufnahmen, sodass die Klemmelemente zwischen den Anlegeplatten und den Wänden der Aufnahmen beweglich gelagert werden können.

Es kann vorgesehen sein, dass jedes Klemmelement einen Klemmbereich umfasst, der in der ersten Stellung von dem Träger beabstandet ist und in der zweiten Stellung den Träger kontaktiert.

Die erfindungsgemäß vorgesehenen Hydraulikzylinder sind an dem Grundkörper angeordnet und sind insbesondere von einem jeweiligen Klemmelement umgeben bzw. in einem von einem Klemmelement umgebenen Raum angeordnet. Entsprechend drückt ein jeweiliger Hydraulikzylinder, wenn dieser aktiviert wird und sich längt, gegen ein jeweiliges Klemmelement, bspw. gegen ein dem Klemmbereich des Klemmelements gegenüberliegendes Ende des Klemmelements, und schiebt das gesamte Klemmelement in seine zweite Stellung.

Entsprechend können die Klemmelemente nach der Funktion einer Schublade in die Aufnahmen ein- und ausgefahren werden, wobei die Hydraulikzylinder nicht auf die Klemmbereiche, sondern auf entsprechend belastbare Bereiche der Klemmelemente drücken.

Durch die Anordnung der Hydraulikzylinder in einem von einem Klemmelement umgebenen Raum ist das vorgestellte Schiebesystem besonders kompakt.

Es kann weiterhin vorgesehen sein in jedem Klemmbereich eine Anzahl flexibler Klemmer angeordnet ist.

Flexible Klemmer aus bspw. Gummi oder einem anderen flexiblen Material, passen sich in ihrer Form dem Träger an und maximieren eine Kontaktfläche zwischen dem Klemmsystem und dem Träger.

Es kann weiterhin vorgesehen sein, dass sämtliche in den Aufnahmen angeordnete Hydraulikzylinder unabhängig voneinander beweglich sind.

Unabhängig voneinander bewegliche Hydraulikzylinder ermöglichen ein Nachspannen der jeweiligen Klemmelemente sowie eine optimale Anpassung einer Form des Klemmsystems an die Geometrie eines jeweiligen Trägers. Entsprechend wird eine Kontaktfläche zwischen dem Klemmsystem und dem Träger maximiert.

Es kann weiterhin vorgesehen sein, dass jeder Hydraulikzylinder über eine separate Hydraulikleitung mit einer Hydraulikpumpe fluidleitend zu koppeln ist.

Separate Hydraulikleitungen ermöglichen verschiedene bzw. spezifische Drücke in den verschiedenen Hydraulikzylindern, sodass jeder Hydraulikzylinder mit einem für diesen Hydraulikzylinder maximal möglichen Druck aktiviert bzw. betrieben werden kann.

Insbesondere ermöglichen separate Hydraulikleitungen ein Lösen eines jeweiligen Klemmelements während jeweilige restliche Klemmelemente noch verklemmt sind.

Es kann weiterhin vorgesehen sein, dass an jeder der separaten Hydraulikleitungen ein separates Ventil angeordnet ist, über das ein Strom an Hydraulikflüssigkeit, aus der der Hydraulikpumpe in eine jeweilige Hydraulikleitung, einzustellen ist.

Durch separate Hydraulikventile kann eine zentrale Hydraulikpumpe zum Betreiben des vorgestellten Schiebesystems verwendet werden.

Es kann weiterhin vorgesehen sein, dass an jeder der separaten Hydraulikleitungen ein separates Rückschlageventil angeordnet ist, das dazu konfiguriert ist, in einer Blockierstellung einen Strom an Hydraulikflüssigkeit aus dem Klemmsystem zurück in eine jeweilige Hydraulikleitung zu blockieren und in einer Freigabestellung einen Strom an Hydraulikflüssigkeit aus dem Klemmsystem zurück in eine jeweilige Hydraulikleitung freizugeben.

Durch separate Rückschlagventile kann jeder Hydraulikzylinder separat gelöst werden, während jeweilige restliche Klemmelemente noch verklemmt sind.

Es kann weiterhin vorgesehen sein, dass an jedem Klemmelement ein Mechanismus ausgebildet ist, der dazu konfiguriert ist, das Klemmelement von der zweiten Stellung in die erste Stellung zu bewegen.

Insbesondere kann vorgesehen sein, dass der Mechanismus eine Gewindespindel und eine Druckscheibe umfasst.

Eine Gewindespindel, wie bspw. eine Trapezgewindespindel zeigt eine hohe Reibung. Dies bedeutet, im Regelgewindebereich ist die Gewindespindel selbsthemmend und hat den Vorteil, dass sie in Ruhelage nicht extra gesichert werden muss.

Ferner kann über eine Gewindespindel eine hohe Kraft bereitgestellt werden, um einen jeweiligen Hydraulikzylinder zurück in seine Ausgangsstellung zu drücken. Bspw. kann die Gewindespindel über eine Schnittstelle, wie bspw. einen Mehrkant mit einer Maschine verbunden werden, um diese schnell und mit großer Kraft zu Drehen.

Es kann weiterhin vorgesehen sein, dass der Mechanismus zumindest an einem Ende des jeweiligen Klemmelements eine Anzahl Anschlagelemente ausbildet, die dazu konfiguriert sind, bei einem Kontakt mit dem Grundkörper eine kontinuierlich steigende Gegenkraft zu einer das Klemmelement bewegenden Kraft bereitzustellen.

Anschlagelemente, wie bspw. mechanische Federelemente oder flexible Anschläge aus bspw. Gummi, bieten bei einem Kontakt zu einem Anschlag eine Rückmeldung für einen Nutzer, sodass Schäden am Klemmsystem durch Überdrehen des Mechanismus vermieden werden.

Es kann weiterhin vorgesehen sein, dass jeder Hydraulikzylinder dazu konfiguriert ist, ein jeweiliges Klemmelement mit einem Druck zwischen 10 Tonnen und 50 Tonnen, insbesondere zwischen 30 Tonnen und 40 Tonnen, in die zweite Stellung zu drücken.

Es kann weiterhin vorgesehen sein, dass eine erste Anzahl der Klemmelemente gegenläufig zu einer zweiten Anzahl Klemmelemente zwischen der ersten Stellung und der zweiten Stellung beweglich sind, sodass die erste Anzahl Klemmelemente in der zweiten Stellung an einer ersten Seite des Trägers anliegt und die zweite Anzahl Klemmelemente in der zweiten Stellung an einer der ersten Seite gegenüberliegenden zweiten Seite des Trägers anliegt.

Gegenläufige Klemmelemente verteilen eine Klemmkraft gleichmäßig auf beide Seiten eines jeweiligen Trägers.

Alternativ kann vorgesehen sein, dass sämtliche Klemmelemente in der gleichen Richtung zwischen der ersten Stellung und der zweiten Stellung beweglich sind.

Es kann weiterhin vorgesehen sein, dass an jedem Klemmelement Reibelemente angeordnet sind, die eine Haftreibung zwischen dem Klemmelement und dem Gehäuse maximieren.

Metallelemente aus bspw. Hartmetall, insbesondere Sintermetall haben sich als besonders geeignete Reibelemente erwiesen.

Es kann weiterhin vorgesehen sein, dass das Aktuatorsystem eine Anzahl Hydraulikzylinder umfasst, die an einem ersten Ende um eine Achse beweglich an der Schnittstelle und an einem dem ersten Ende gegenüberliegenden zweiten Ende um eine Achse beweglich an dem Klemmsystem angeordnet sind.

Beweglich an dem Klemmsystem und der Schnittstelle angeordnete Hydraulikzylinder ermöglichen eine Relativbewegung der Schnittstelle zu dem Klemmsystem, sodass ein mit der Schnittstelle verbundenes Element von dem Klemmsystem weggedrückt werden kann.

Es kann weiterhin vorgesehen sein, dass das Aktuatorsystem eine Anzahl Hydraulikzylinder umfasst, die dazu konfiguriert sind, die Schnittstelle mit einem Druck zwischen 10 Tonnen und 50 Tonnen, insbesondere zwischen 30 Tonnen und 40 Tonnen, von dem Klemmsystem weg zu drücken.

Gemäß einem zweiten Aspekt betrifft die vorgestellte Erfindung ein Verfahren zum Schieben eines Elements auf einem Träger.

Das vorgestellte Verfahren umfasst das Festklemmen eines Klemmsystems einer möglichen Ausgestaltung des vorgestellten Schiebesystems an einer ersten Position an dem Träger, das Verbinden einer Schnittstelle des Schiebesystems mit dem Element, das Aktivieren des Aktuatorsystems des Schiebesystems, um die Schnittstelle von dem Klemmsystem wegzudrücken und das Element an dem Träger entlangzuschieben und das Lösen des Klemmsystems von dem Träger.

Es kann weiterhin vorgesehen sein, dass das vorgestellte Verfahren das Bewegen des Klemmsystems zu einer zweiten Position an dem Träger, wobei die zweite Position näher an dem Element liegt als die erste Position, das Festklemmen des Klemmsystems an dem Träger und das Aktivieren des Aktuatorsystems, um die Schnittstelle erneut von dem Klemmsystem wegzudrücken und das Element erneut an dem Träger entlangzuschieben, umfasst.

Gemäß einem dritten Aspekt betrifft die vorgestellten Erfindung die Verwendung einer möglichen Ausgestaltung des vorgestellten Schiebesystems zum Bewegen eines Brückenbauwerks.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine mögliche Ausgestaltung des vorgestellten Schiebesystems,
- Fig. 2: eine Detailansicht eines Grundkörpers eines Klemmsystems des Schiebesystems gemäß Fig. 1,
- Fig. 3: eine erste Detailansicht eines Klemmelements des Schiebesystems gemäß Fig. 1,
- Fig. 4: eine zweite Detailansicht des Klemmelements gemäß Fig. 3,
- Fig. 5: das Schiebesystem gemäß Fig. 1 in einer Seitenansicht,
- Fig. 6: das Schiebesystem gemäß Fig. 5, während es an einem zu schiebenden Element und an einem Träger angeordnet ist,
- Fig. 7: eine Darstellung des vorgestellten Verfahrens.

In Fig. 1 ist ein Schiebesystem 100 zum Schieben eines Elements auf einem Träger dargestellt.

Das Schiebesystem 100 umfasst ein Aktuatorsystem 101, eine hier nicht dargestellte Schnittstelle und ein Klemmsystem 103.

Das Aktuatorsystem 101 ist dazu konfiguriert, die Schnittstelle und, dadurch bedingt, ein mit der Schnittstelle gekoppeltes Element, von dem Klemmsystem 103 weg zu drücken.

Das Klemmsystem 103 ist dazu konfiguriert, das Schiebesystem 100 an einem hier nicht dargestellten Träger zu verklemmen. Dazu umfasst das Klemmsystem 103 einen Grundkörper 105, in dem eine Vielzahl Aufnahmen 107 ausgebildet sind.

In jeder Aufnahme 107 ist ein Klemmelement 109 zwischen einer ersten Stellung A und einer zweiten Stellung B beweglich angeordnet.

Weiterhin ist in jeder Aufnahme 107 ein Hydraulikzylinder 111 angeordnet, der an dem Grundkörper 105 abgestützt und dazu konfiguriert ist, ein jeweiliges in der Aufnahme 107 angeordnetes Klemmelement 109 von der ersten Stellung A in die zweite Stellung B zu drücken.

In der ersten Stellung A ist demnach ein Klemmbereich 113 des Klemmelements 109 von dem Träger beabstandet und in der zweiten Stellung B an dem Träger verklemmt.

Über eine Gewindespindel 115 ist der Hydraulikzylinder zurückzudrücken und das Klemmelement 109 in seine erste Stellung A zu bewegen.

In Fig. 2 ist der Grundkörper 105 im Detail dargestellt. Hier ist erkennbar, dass die Hydraulikzylinder 111 an Anlegeplatten 116 angeordnet sind, die beabstandet von Wänden 117 der Aufnahmen 107 sind. Entsprechend können in zwischen den Anlegeplatten 116 und den Wänden 117 gebildeten Ausnehmungen 119 die Klemmelemente 109 eingreifen.

Durch eine Öffnung 121 kann ein sich an der Gewindespindel 115 bewegendes Element aus der Aufnahme 107 ausfahren bzw. in die Aufnahme 107 einfahren, um den Hydraulikzylinder 111 zu bewegen.

Zu Anbindung des Aktuatorsystems 101 sind Aufnahmen 123 vorgesehen, in denen bspw. einen Bolzen drehbar gelagert werden kann.

In Fig. 3 ist ein Teil eines Klemmelements 109 dargestellt. Das Klemmelement 109 umfasst einen Klemmbereich 113, eine Gewindespindel 115 und Anschlagelemente 125 in Form von Federstiften.

In Fig. 4 ist das gesamte Klemmelement 109 dargestellt. Hier ist erkennbar, dass an Seitenwänden 127 des Klemmelements 109 Reibelemente 129 in Form von Hartmetallplatten angeordnet sind.

Ein Schutzblech 131 schützt einen Innbereich 133 des Klemmelements 109 im eingebauten Zustand vor Umgebungseinflüssen.

In Fig. 5 ist das Schiebesystem 100 in einer Seitenansicht dargestellt. Hier ist erkennbar, dass das Klemmsystem 103 den Grundkörper 105 und beispielhaft fünft Klemmelemente 109 umfasst.

Eine Steuerungseinheit 135 umfasst jeweils eine Hydraulikleitung für jeden Hydraulikzylinder 111 und entsprechende Steuerungsventile 137 zum Blockieren oder Freigeben eines Stroms an Hydraulikflüssigkeit zu oder von den Hydraulikzylindern 111.

In Fig. 6 ist das Schiebesystem 100 in einem Zustand dargestellt, in dem vier Klemmelemente 109 an einem Träger 139 verklemmt sind und ein Klemmelement 109 gelöst ist. Weiterhin ist die Schnittstelle 141 zu erkennen, die mit einem Element 143, wie bspw. einem Brückenbauteil gekoppelt ist. Entsprechend drückt das Aktuatorsystem 101 das Element 143 von dem Klemmsystem 103 weg, wenn das Aktuatorsystem 101 aktiviert wird.

In Fig. 7 ist ein Verfahren 200 zum Schieben eines Elements auf einem Träger unter Verwendung des Schiebesystems 100 gemäß Fig. 1 dargestellt.

Das Verfahren 200 umfasst einen ersten Verklemmungsschritt 201, bei dem das Klemmsystem 103 einer ersten Position an dem Träger festgeklemmt wird, einen Verbindungsschritt 203, bei dem die Schnittstelle 141 mit dem Element 143 mechanisch gekoppelt wird, einen ersten Aktivierungsschritt 205, bei dem das Aktuatorsystem 101 aktiviert wird und einen Löseschritt 207, bei dem das Klemmsystem 103 von dem Träger gelöst wird.

Optional umfasst das Verfahren 100 weiterhin einen Bewegungsschritt 209, bei dem das Klemmsystem 103 zu einer zweiten Position an dem Träger bewegt wird, wobei die zweite Position näher an dem Element liegt als die erste Position, einen zweiten Verklemmungsschritt 211, bei dem das Klemmsystem 103 an der zweiten Position an dem Träger festgeklemmt wird und einen zweiten Aktivierungsschritt 213, bei dem das Aktuatorsystem 103 erneut aktiviert wird, um die Schnittstelle 141 erneut von dem Klemmsystem 103 wegzudrücken und das Element 143 erneut an dem Träger entlangzuschieben.

Die Erfindung ist nicht auf eine der vorbeschriebenen Ausführungsformen beschränkt, sondern in vielfältiger Weise abwandelbar.

Man erkennt jedoch, dass die Erfindung ein Schiebesystem 100 betrifft, zum Schieben eines Elements oder Bauwerks 143 entlang wenigstens eines Trägers 139.

Das Schiebesystem 100 hat ein Klemmsystem 103, das phasenweise auf dem Träger 139 fixierbar ist, eine Schnittstelle 141, die mit dem zu verschiebenden Element 143 koppelbar ist, und ein Aktuatorsystem 101, das zwischen dem Klemmsystem 103 und der Schnittstelle 141 angeordnet ist, und das dazu eingerichtet und ausgebildet ist, die Schnittstelle 141 relativ zu dem Klemmsystem 103 und dem Träger 139 zu bewegen. Das zu verschiebende Element 143 ist verschiebbar auf den Träger 139 aufgesetzt.

Vorzugsweise sind das Klemmsystem 103 und das Aktuatorsystem 101 derart eingerichtet und ausgebildet, dass die Schnittstelle 141 von dem Klemmsystem 103 weggedrückt werden kann, sobald das Klemmsystem 103 für den Verschiebevorgang mit dem Träger 139 in Eingriff steht.

Das Klemmsystem 103 hat hierfür einen Grundkörper 105, in dem eine Vielzahl Aufnahmen 107 ausgebildet sind, wobei in jeder Aufnahme 107 ein Klemmelement 109 zwischen einer ersten Stellung A und einer zweiten Stellung B beweglich angeordnet ist. In der ersten Stellung A steht jedes Klemmelement 109 mit dem Träger 139 außer Eingriff, so dass das Klemmsystem 103 und damit der Grundkörper 105 relativ zu dem Träger 139 verschiebbar sind. In der zweiten Stellung B steht jedes Klemmelement kraft-, form- und/oder reibschlüssig mit dem Träger 139 in Eingriff, so dass das Klemmsystem 109 und damit der Grundkörper 105 auf dem Träger 139 fixiert sind.

Die Betätigung der Klemmelemente 109 erfolgt mit je einem ein Hydraulikzylinder 111, wobei jeder Hydraulikzylinder 111 in einer Aufnahme 107 angeordnet ist. Jeder Hydraulikzylinder 111 stützt sich an dem Grundkörper 105 ab und ist dazu konfiguriert, ein jeweiliges in der Aufnahme 107 angeordnetes Klemmelement 109 von der ersten Stellung A in die zweite Stellung B zu drücken.

Sind die Klemmelemente 109 aktiviert und stehen diese mit dem Träger 139 ein Eingriff, kann sich der Grundkörper 105 nicht mehr gegenüber dem Träger 139 bewegen. Der Grundkörper 105 bietet damit einen Anschlag für das Aktuatorsystem 101, das über die Schnittstelle 141 mit dem zu verschiebenden Element 143 verbunden ist.

Aktiviert man das Aktuatorsystem 101, das beispielswiese von einem oder mehreren Hydraulikzylindern gebildet wird, wird die Schnittstelle 141 von dem Grundkörper 105, der mittels des Klemmsystems 103 auf dem Träger 139 fixiert ist, weggedrückt und das zu verschiebende Element oder Bauwerk 143 bewegt sich relativ zu dem Träger 139. Das Aktuatorsystem 101 und dessen Hydraulikzylinder bewegen sich dabei von einer Ausgangsstellung in eine Endstellung, wobei der Verschiebeweg des Elements oder Bauwerks 143 auf dem Träger 139 etwa dem Stellweg des Aktuatorsystems 101 entspricht.

Hat das Element 143 am Ende des Verschiebevorgangs seine neue Position erreicht, werden die Klemmelemente 109 des Klemmsystems 103 von der Stellung A in die Stellung B verbracht. Das Klemmsystem 103 und der Grundkörper 105 können sich nun auf dem Träger 139 bewegen. Anschließend wird das Aktuatorsystem 103, namentlich dessen Hydraulikzylinder, von der Endposition in die Ausgangsposition verbracht. Dabei wird das Klemmsystem 103 und der Grundkörper 105 relativ zum Träger 139 auf das Bauwerk 143 zubewegt.

Der Verschiebezyklus kann von vorne beginnen.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- A: erste Stellung
- B: zweite Stellung

- 100: Schiebesystem
- 101: Aktuatorsystem
- 103: Klemmsystem
- 105: Grundkörper
- 107: Aufnahme
- 109: Klemmelement
- 111: Hydraulikzylinder
- 113: Klemmbereich
- 115: Gewindespindel
- 116: Anlegeplatte
- 117: Wand
- 119: Ausnehmung
- 121: Öffnung
- 123: Aufnahme
- ) 125: Anschlagelement
- 127: Seitenwand
- 129: Reibeelement
- 131: Schutzblech
- 133: Innenbereich
- 135: Steuerungseinheit
- 137: Steuerungsventil
- 139: Träger
- 141: Schnittstelle
- 143: Element
- 200: Verfahren
- 201: erster Verklemmungsschritt
- 203: Verbindungsschritt
- 205: erster Aktivierungsschritt
- 207: Löseschritt
- 209: Bewegungsschritt
- 211: zweiter Verklemmungsschritt
- 213: zweiter Aktivierungsschritt

## Patentansprüche

1. Schiebesystem (100) zum Schieben eines Elements (143) auf einem Träger (139), wobei das Schiebesystem (100) umfasst:
- ein Aktuatorsystem (101),
- eine Schnittstelle (141),
- ein Klemmsystem (103),
wobei die Schnittstelle (141) mit dem Element (143) mechanisch koppelbar ist,
wobei das Aktuatorsystem (103) dazu konfiguriert ist, die Schnittstelle (143) von dem Klemmsystem (103) weg zu drücken,
wobei das Klemmsystem (103) einen Grundkörper (105) umfasst, in dem eine Vielzahl Aufnahmen (107) ausgebildet sind,
wobei in jeder Aufnahme (107) ein Klemmelement (109) zwischen einer ersten Stellung (A) und einer zweiten Stellung (B) beweglich angeordnet ist,
wobei in jeder Aufnahme (107) ein Hydraulikzylinder (111) angeordnet ist, der an dem Grundkörper (105) abgestützt und dazu konfiguriert ist, ein jeweiliges in der Aufnahme (107) angeordnetes Klemmelement (109) von der ersten Stellung in die zweite Stellung zu drücken.

2. Schiebesystem (100) nach Anspruch 1, **dadurch gekennzeichnet, dass** jedes Klemmelement (109) einen Klemmbereich (113) umfasst, der in der ersten Stellung (A) von dem Träger (139) beabstandet ist und in der zweiten Stellung (B) den Träger (139) kontaktiert, wobei in jedem Klemmbereich (113) eine Anzahl flexibler Klemmer angeordnet ist.

3. Schiebesystem (100) nach einem der voranstehenden Ansprüche, **dadurch gekennzeichnet, dass** sämtliche in den Aufnahmen (107) angeordnete Hydraulikzylinder (111) unabhängig voneinander beweglich sind.

4. Schiebesystem (100) nach Anspruch 4, **dadurch gekennzeichnet, dass** jeder Hydraulikzylinder (111) über eine separate Hydraulikleitung mit einer Hydraulikpumpe fluidleitend zu koppeln ist, wobei an jeder der separaten Hydraulikleitungen ein separates Ventil (137) angeordnet ist, über das ein Strom an Hydraulikflüssigkeit, aus der der Hydraulikpumpe in eine jeweilige Hydraulikleitung, einzustellen ist.

5. Schiebesystem (100) nach Anspruch 4, **dadurch gekennzeichnet, dass** an jeder der separaten Hydraulikleitungen ein separates Rückschlageventil (137( angeordnet ist, das dazu konfiguriert ist, in einer Blockierstellung einen Strom an Hydraulikflüssigkeit aus dem Klemmsystem (103) zurück in eine jeweilige Hydraulikleitung zu blockieren und in einer Freigabestellung einen Strom an Hydraulikflüssigkeit aus dem Klemmsystem (103) zurück in eine jeweilige Hydraulikleitung freizugeben.

6. Schiebesystem (100) nach einem der voranstehenden Ansprüche, **dadurch gekennzeichnet, dass** an jedem Klemmelement (109) ein Mechanismus (115) ausgebildet ist, der dazu konfiguriert ist, das Klemmelement (109) von der zweiten Stellung (B) in die erste Stellung (A) zu bewegen.

7. Schiebesystem (100) nach Anspruch 6, **dadurch gekennzeichnet, dass** der Mechanismus (115) eine Gewindespindel (115) und eine Druckscheibe umfasst.

8. Schiebesystem (100) nach Anspruch 6 oder 7, **dadurch gekennzeichnet, dass** der Mechanismus (115) zumindest an einem Ende des jeweiligen Klemmelements (109) eine Anzahl Anschlagelemente (125) ausbildet, die dazu konfiguriert sind, bei einem Kontakt mit dem Grundkörper (105) eine kontinuierlich steigende Gegenkraft zu einer das Klemmelement (109) bewegenden Kraft bereitzustellen.

9. Schiebesystem (100) nach einem der voranstehenden Ansprüche, **dadurch gekennzeichnet, dass** eine erste Anzahl der Klemmelemente (109) gegenläufig zu einer zweiten Anzahl Klemmelemente (109) zwischen der ersten Stellung (A) und der zweiten Stellung (B) beweglich sind, sodass die erste Anzahl Klemmelemente (109) in der zweiten Stellung (B) an einer ersten Seite des Trägers (139) anliegt und die zweite Anzahl Klemmelemente (109) in der zweiten Stellung (B) an einer der ersten Seite gegenüberliegenden zweiten Seite des Trägers (139) anliegt.

10. Schiebesystem (100) nach einem der Ansprüche 1 bis 9, **dadurch gekennzeichnet, dass** sämtliche Klemmelemente (109) in der gleichen Richtung zwischen der ersten Stellung (A) und der zweiten Stellung (B) beweglich sind.

11. Schiebesystem (100) nach einem der voranstehenden Ansprüche, **dadurch gekennzeichnet, dass** an jedem Klemmelement (109) Reibelemente (129) angeordnet sind, die eine Haftreibung zwischen dem Klemmelement (109) und dem Grundkörper (105) maximieren.

12. Schiebesystem (100) nach einem der voranstehenden Ansprüche, **dadurch gekennzeichnet, dass** das Aktuatorsystem (101) eine Anzahl Hydraulikzylinder umfasst, die an einem ersten Ende um eine Achse beweglich an der Schnittstelle (141) und an einem dem ersten Ende gegenüberliegenden zweiten Ende um eine Achse beweglich an dem Klemmsystem (103) angeordnet sind.

13. Verfahren (200) zum Schieben eines Elements (143) auf einem Träger (139), wobei das Verfahren (200) umfasst:
- Festklemmen (201) eines Klemmsystems (103) eines Schiebesystems (100) nach einem der Ansprüche 1 bis 16 an einer ersten Position an dem Träger (139),
- Verbinden (203) einer Schnittstelle (141) des Schiebesystems (100) mit dem Element (143),
- Aktivieren (205) des Aktuatorsystems (101) des Schiebesystems (100), um die Schnittstelle (141) von dem Klemmsystem (103) wegzudrücken und das Element (143) an dem Träger (139) entlangzuschieben,
- Lösen (207) des Klemmsystems (103) von dem Träger (139).

14. Verfahren (200) nach Anspruch 13, **dadurch gekennzeichnet, dass** das Verfahren (200) weiterhin umfasst:
- Bewegen (209) des Klemmsystems (103) zu einer zweiten Position an dem Träger (139), wobei die zweite Position näher an dem Element (143) liegt als die erste Position,
- Festklemmen (211) des Klemmsystems (103) an dem Träger (139),
- Aktivieren (213) des Aktuatorsystems (101), um die Schnittstelle (141) erneut von dem Klemmsystem (103) wegzudrücken und das Element (143) erneut an dem Träger (139) entlangzuschieben.

15. Verwendung eines Schiebesystems (100) nach einem der Ansprüche 1 bis 12 zum Bewegen eines Brückenbauwerks.
